# EUROPÄISCHE PATENTSCHRIFT

(11) **EP 2 008 259 B1**
(45) Veröffentlichungstag und Bekanntmachung des Hinweises auf die Patenterteilung: **19.08.2009**
(21) Anmeldenummer: 07722208.1
(22) Anmeldetag: 13.04.2007
(51) Int. Cl.: G08G 1/16

(54) **FAHRZEUGAUFPRALLWARNER**
VEHICLE IMPACT WARNING DEVICE
AVERTISSEUR DE CHOC POUR VÉHICULE

(30) Priorität: 20.04.2006 DE 102006018723
(43) Veröffentlichungstag der Anmeldung: 31.12.2008
(73) Patentinhaber: Hochrein, Hans Edmund, 63911 Klingenberg-Trennfurt (DE)
(72) Erfinder: Hochrein, Hans Edmund, 63911 Klingenberg-Trennfurt (DE)
(74) Vertreter: Pöhner, Wilfried Anton, Dr.
(86) Internationale Anmeldenummer: PCT/DE2007/000650
(87) Internationale Veröffentlichungsnummer: WO 2007/121707

(56) Entgegenhaltungen:
- EP-A- 0 627 719
- DE-A1- 3 909 305
- DE-A1- 4 231 456
- DE-A1- 4 405 246
- DE-A1- 4 421 960
- DE-A1- 19 753 511
- DE-U1- 20 015 288
- DE-U1-4202004 000 48
- FR-A- 2 240 490

## Beschreibung

Diese Erfindung bezieht sich auf einen Fahrzeugaufprallwarner zum Einbau in ein Kraftfahrzeug, bestehend aus einem Verzögerungssensor, durch den etwa parallel zur Fahrbahn gerichtete Verzögerungen erfassbar sind und einem davon aktivierbaren Schalter, von dem über einen Funksender ein erstes elektromagnetisches Funkwarnsignal und ein Warnsignal als ein Sichtwarnsignal und/oder ein Akustikwarnsignal auslösbar sind und einem Funkempfänger, durch den das Warnsignal auch durch ein gleichartiges Funkwarnsignal eines Funksenders aus einem anderen, aufprallenden Kraftfahrzeug aktivierbar ist und in einer zweiten Reaktionsstufe ein zweites Funkwarnsignal aktivierbar ist.

Im Straßenverkehr kommt es zu zahlreichen Unfällen nur als Folge eines kurz zuvor bereits stattgefundenen Unfalles. Die primäre Unfallursache ist die mangelnde Information der nachfolgenden Verkehrsteilnehmer über das Unfallgeschehnis, das in nächster Nähe vor ihnen vor kurzer Zeit statt gefunden hat, ohne dass sie diese Information zeitnah erhalten hätten. Im Vorlauf dieser sogenannten "Sekundärunfälle" ist es ein besonders typisches und häufiges Verhaltensmuster, dass ein Kraftfahrer davon ausgeht, dass sich die vor ihm fahrenden Kraftfahrzeuge auch in der näheren und nächsten Zukunft ebenso gleichmäßig vorwärtsbewegen werden, wie sie es zuvor getan haben. Der Kraftfahrer extrapoliert die Erfahrung eines gleichmäßigen und kontinuierlichen Verkehrsablaufes auf das Verhalten des vor ihm her fahrenden Verkehrsteilnehmers und ist dementsprechend oft mit zu geringer Aufmerksamkeit und/oder zu geringem Abstand und/oder zu hoher Geschwindigkeit unterwegs.

Wenn in dieser Situation ein Unfall eintritt, der die Fahrbahn schlagartig blockiert, ist bei nachfolgenden Autofahrern in etlichen Fällen die Reaktionszeit zu lang und/oder der bis zum in Fahrtrichtung nächsten Verkehrsteilnehmer noch freigebliebene Anhalteweg zu kurz und/oder die eigene Fahrtgeschwindigkeit in Verhältnis zu diesen Randbedingungen zu hoch. In einer solchen Situation entstehen zahlreiche, sogenannte "Auffahrunfälle". Diese Auffahrunfälle sind für die daran beteiligten Fahrzeuge und deren Fahrer und Insassen nicht nur ein großer Schaden, sondern können lebensbedrohlich werden. Ein weiterer, in seiner Auswirkung ebenfalls konkret erfassbarer Schaden ist der für alle Verkehrsteilnehmer durch reduzierte Fahrtgeschwindigkeit und/oder Wartepausen entstandene Zeitverlust. Dazu kommen die emotionalen Belastungen, die durch die nicht eingeplante Verzögerung und Wartezeit oder den Anblick der Unfallstelle entstehen.

Aus diesem Grunde werden größere Unfälle nach ihrer Kenntnisnahme durch die dafür zuständigen Institutionen nach aktuellem Stand der Technik von den Rundfunkanstalten erfasst und in regelmäßigen Zeitabständen als gesprochene Nachricht ausgestrahlt und als entsprechend kodierte Umleitungsempfehlung an dafür eingerichtete Navigationssysteme gesendet. Zusätzlich werden in einer bestimmten Entfernung vor dem Unfallort Wameinrichtungen aufgestellt und/oder Polizeibeamte postiert, die die nachfolgenden Reisenden warnen sollen.

Zusätzlich können die auf diese Weise gespeicherten Unfallinformationen von dafür geeigneten Rundfunkempfängern als Sprachsignal und/oder von dafür eingerichteten Navigationsgeräten als Textinformation auf einem Display abgerufen werden.

Der gravierende Nachteil dieser Informationssysteme ist jedoch der dramatische Zeitverzug, der zwischen dem Eintreten des Unfalles und der Information der nachfolgenden Autofahrer entsteht. Dabei sind insbesondere diejenigen Kraftfahrer stark benachteiligt, die nicht in einem derart kurzen Abstand dem Unfallfahrzeug gefolgt sind, dass sie den Ablauf des Unfalles durch eigene Inaugenscheinnahme verfolgen konnten, sondern in einem so großen Abstand dazu gefahren sind, dass sie durch andere Fahrzeuge und/oder Kurven der Straße und dazwischen wachsende Pflanzen, Geländeerhebungen oder Bauwerke das Unfallgeschehen nicht mehr direkt verfolgen konnten, aber in so kurzem Abstand dazu gefahren sind, dass die durch die verzögerten Reaktionen vorausfahrender Autofahrer (Schrecksekunden) und zu geringe Abstände der Fahrzeuge untereinander erforderlich gewordene, plötzliche Bremsung sie ihrerseits zu wenigstens einer heftigen Bremsung, in vielen Fällen zu einer Notbremsung nötigt und ihnen in manchen Fällen nach dem Erkennen der Notwendigkeit für eine schlagartige Verzögerung dafür keinen ausreichenden Raum auf der Straße mehr lässt.

Ein weiterer Nachteil der bisherigen Unfallinformation über Rundfunkmeldungen ist, dass sie hilfswilligen Fahrern und Mitfahrern wegen der großen Zeitverzögerung keine Chance bietet, kurz nach dem Unfall helfend tätig zu werden.

Ein anderer, gravierender Schwachpunkt der derzeit üblichen Unfallinformationssysteme ist, dass stets wenigstens eine, rein manuell betriebene Stufe der Informationseingabe und Informationsweitergabe in die Informationskette eingeschaltet ist.

Nach bekanntem und üblicherweise verwendetem Stand der Technik sind lediglich Überwachungskameras an großen Plätzen mit einer laufenden Überwachung der von ihr an eine Zentrale gesandten Bilder als Methode üblich, um eine Unfallmeldung möglichst zeitnah auszulösen.

Aus DE 197 53 511 (Zlatko) ist prinzipiell die Meldung einer Bremsung bekannt, die direkt vom Fahrzeug selbst als Funksignal abgestrahlt wird und von Funkempfängern in anderen Fahrzeugen empfangen und in eine Warnmeldung umgesetzt werden kann. Diese Meldung reicht nur soweit, wie es der jeweilige Funksender ermöglicht. Der Sender muss also eine hohe Feldstärke abgeben und wird dadurch teuer. Das läuft jedoch der prinzipiell erforderlichen, möglichst vollständigen Ausrüstung aller Fahrzeuge zuwider. Ein weiterer Nachteil ist, dass das empfangene Signal keine Abschätzung der jeweiligen Entfernung vorsieht.

FR 73 28951 (Gendrot) beschreibt zwar die kaskadische Weitergabe einer Unfallmeldung von Fahrzeug zu Fahrzeug, nennt jedoch keine praktikable Methode dafür, wie die Anzahl der Weitergaben exakt festgelegt werden kann. Nachteilig ist, dass entweder die sinnvolle Mindestentfernung für die Weitergabe der Meldung nicht erreicht wird oder dass die Meldung über eine viel zu große Entfernung weiter getragen wird und dadurch das Risiko einer Inflation der Meldungen heraufbeschwört.

Auf diesem Hintergrund hat sich die Erfindung die Aufgabe gestellt, ein Gerät zu schaffen, dass im Kraftfahrzeug eingebaut wird, und zum frühest möglichen Zeitpunkt das Eintreten eines Aufpralles erfasst und alle in gleicher Richtung und mit einem einstellbaren, maximalen Abstand hinter dem verunfallten Fahrzeug herfahrenden, anderen Fahrzeuge warnt, wobei das Gerät eine empfangene Warnung selbsttätig an andere, gleichartige Geräte weitergibt.

Dabei ist an Abstände in der Größenordnung von einigen Kilometern gedacht, so dass sich das Unfallfahrzeug außerhalb des einsehbaren oder hörbaren Bereiches befindet. Die Warnung soll auch dann weitergegeben werden können, wenn eine Sichtverbindung durch Dunkelheit, Regen, Schnee, Nebel oder andere widrige Witterungsumstände eingeschränkt oder unterbrochen ist.

Die Warnung soll jedoch zusätzlich auch optisch und akustisch abgegeben werden.

Durch einfache Bauweise mit bekannten Komponenten soll ein niedriger Preis und eine hohe Zuverlässigkeit und damit eine sehr große Verbreitung erzielt werden.

Als Lösung schlägt die Erfindung einen Fahrzeugaufprallwarner vor, bei dem das zweite Funkwarnsignal durch eine zusätzliche Information für alle Funkempfänger als zweites erkennbar ist.

Diese Funktionen können auf der Basis der beim aktuellem Stand der Technik verfügbaren Bauelemente durch ein einfach aufgebautes, elektronisches Gerätes kostengünstig und zuverlässig realisiert werden: Alle derzeit üblichen Verzögerungssensoren bestehen aus einer beweglichen Masse, die sich bei den meisten Typen bei einem Crash durch ihre Trägheit gegenüber dem Gehäuse des Sensors etwas bewegt, wobei dieser Bewegung eine kontinuierlich ansteigende Kraft entgegenwirkt, die meist durch eine mechanische Feder aufgebracht wird.

Bekannt sind auch Varianten, bei denen eine Kugel durch ein Magnetfeld in einer bestimmten Position gehalten wird und proportional zur Verzögerung um eine bestimmte Wegstrecke aus dem Nullpunkt heraus bewegt wird.

Alle Bauarten von Verzögerungssensoren erfassen üblicherweise einen Schwellwert in der Größenordnung von 3 bis 5 g. Die Meldung vom Überschreiten dieses Grenzwertes wird entweder dadurch ausgelöst, dass die Masse selbst einen Kontakt herstellt oder dass die Masse eine elektrische Kapazität oder Induktivität verändert, die mit einem dafür geeigneten, elektronischen Schaltkreis ausgewertet wird.

Alle Crashsensoren sind dafür ausgelegt, dass sie bei Erreichen des Grenzwertes entweder direkt oder über einen Leistungshalbleiter einen elektrischen Kontakt aktivieren, mit dem weitere Verbraucher eingeschaltet werden können. Dieser Schalter kann als elektronischer Schalter, also als ein zweiter, größerer Leistungshalbleiter ausgebildet sein. Möglich sind jedoch auch alle üblichen Formen von Relais.

Sobald die durch den Verzögerungssensor vorgegebene Beschleunigungsgrenze überschritten ist, schließt sich der Schalter und aktiviert dadurch sowohl ein Warnsignal als auch einen Funksender. Als Warnsignal sind Sichtwarnsignale möglich, also alle Signale die eine am Fahrzeug sichtbare, optische Veränderung bewirken und/oder akustische Signale, also alle Formen von Geräuschen oder der Änderung von Geräuschen, die durch andere Verkehrsteilnehmer hörbar sind.

In der einfachsten Variante dient ein erfindungsgemäßer Fahrzeugaufprallwarner dazu, dass ein verunfalltes Fahrzeug ein Warnsignal abgibt, dass akustisch oder optisch bemerkbar ist und dass es zusätzlich ein Funksignal ausstrahlt. Die erste Gruppe der Warnsignale ermöglicht allen Personen, die sich in Sicht- oder Hörweite zum Unfallfahrzeug befinden, dass sie zum einen das Eintreten eines Unfalles überhaupt bemerken und zum zweiten den Unfallort umgehend lokalisieren können und damit schon aus größerer Entfernung schnell und sicher erkennen, welches von mehreren Fahrzeugen einen Unfall erlitten hat.

Dabei ist der Fahrzeugaufprallwarner für alle Arten von Fahrzeugen geeignet, wie z.B. für Pkw, Lkw, Omnibusse, Wohnmobile, Zugmaschinen, Baufahrzeuge, landwirtschaftliche Fahrzeuge, militärische Fahrzeuge und auch für die sicherheitstechnisch prinzipiell empfindlicheren Motorräder. Da bei Motorrädern das Risiko von Personenverletzungen prinzipiell höher ist, als bei Fahrzeugen mit geschlossenen Aufbauten, ist die Herbeiholung von Hilfe durch den Fahrzeugaufprallwarner ein besonders wichtiger Vorteil der Erfindung.

Auch eine Anwendung für schnelle Wasserfahrzeuge, wie z.B. Motorboote auf viel befahrenen Wasserstraßen ist sinnvoll.

In dieser einfachsten Bauform werden alle Verkehrsteilnehmer in Sicht- und Hörweite eindeutig darüber informiert, dass das betreffende Fahrzeug verunfallt ist. Ein Vorteil ist, dass die Information sofort nach dem Aufprall weitergegeben wird. Ein weiterer Vorteil ist, dass der Unfall auch für diejenigen identifizierbar wird, die das Unfallereignis selbst weder sehen noch hören oder nur hören, aber nicht sehen konnten.

Diese Funktion kann auch für direkt hinter dem Unfallfahrzeug folgende andere Fahrer wertvoll sein, da ein Aufprall mit der Front eines Fahrzeuges möglich ist, der nicht ohne weiteres an der Rückseite erkennbar und/oder bemerkbar ist.

Zusätzlich "meldet" sich das verunfallte Fahrzeug durch die Aktivierung eines Funksignals. Das ist im einfachsten Fall eine einzige elektromagnetische Welle, die laufend abgestrahlt wird. Der dafür erforderliche Sendebaustein ist gemäß aktuellem Stand der Technik zu niedrigen Preisen verfügbar und dementsprechend auch in einer Ausführung als Sicherheitseinrichtung mit verstärkten Anforderungen an Betriebstemperaturbereich, Korrosionsfestigkeit und Schockempfindlichkeit zu Kosten verfügbar, die im Vergleich zum Gesamtpreis eines Kraftfahrzeuges kaum erwähnenswert sind.

Für die Erfassung einer solchen, einfachen Unfallmeldung sind stets auch die Institutionen zuständig, die bereits nach aktuellem Stand der Technik manuell übermittelte Unfallmeldungen erfassen. Das sind in vielen Fällen die Unfallleitstände von Polizei, Feuerwehr und anderen Katastrophenschutzorganisationen öffentlichrechtlicher Art.

Denkbar sind jedoch auch private Institutionen, die einen Fahrzeugaufprallwarner als Ausstattung von Kraftfahrzeugen liefern, eine zu dessen Auswertung erforderliche stationäre Infrastruktur wie die Funkempfänger und die Einrichtungen zur Identifikation des Unfallortes anbieten sowie wenigstens die Initialisierung, in einer weiteren Ausbaustufe jedoch auch die Durchführung von Hilfe- und Rettungsmaßnahmen offerieren.

Ein Vorteil des Fahrzeugaufprallwarners sind seine kleinen Abmessungen. Ein Prototyp, der mit einem Lautsprecher, einem Lautstärkeregler, einer Warntaste, einer Meldeleuchte, einem Schlüsselschalter und einem Lautsprecher ausgerüstet ist, ist in einem Gehäuse von etwa 115 mm Länge, 35 mm Höhe und 60 mm Breite untergebracht und wiegt nur 250 Gramm.

Für diese Funktionalität ist es sinnvoll, den Fahrzeugaufprallwarner in einer Ausbaustufe so zu erweitern, dass er selbsttätig seinen derzeitigen Standort an die übergeordnete Rettungsorganisation sendet. Dazu dienen beim aktuellem Stand der Technik der Empfang und die Auswertung der GPS-Signale (Global Positioning System). Standardmäßig zu geringen Kosten erhältliche Bausteine empfangen die Signale von drei geostationären Satelliten, berechnen daraus die Koordinaten der Position und geben sie an den Funksender weiter, der sie sofort zusammen mit dem Funkwarnsignal ausstrahlt. Durch diese Information wird die zuständige Leitstelle nicht nur darüber informiert, dass ein Unfall stattgefunden hat, sondern auch an welchem Ort er sich ereignete.

Diese Informationen sind in diversen Ausbaustufen erweiterbar. Relativ einfach zu erhalten sind die Signale einer sogenannten Sitzerkennung. Sie lässt Rückschlüsse darüber zu, wie viele Personen sich auf den Sitzen des Unfallfahrzeuges befinden könnten.

Wenn in einer weiteren Variante die Anzahl der belegten Sitze vor und nach dem Unfall erfasst wird, kann aus nach dem Unfall nicht mehr oder scheinbar zusätzlich belegten Sitzen darauf geschlossen werden, dass sich die Position der Fahrzeuginsassen durch den Unfall verändert hat und/oder zusätzliche Gegenstände auf die Sitze geraten sind, was eine erste Beurteilung der Unfallschwere ermöglicht.

Als weitere Information ist die Erfassung des Verzögerungswertes denkbar, da proportional zum Spitzenwert der Verzögerung auch weitere Schäden am Fahrzeug und dessen Insassen zu beklagen sind.

Als nächste Ausbaustufe ist die Erfassung von anderen, zusätzlich noch im Fahrzeug vorhandenen Crashsensoren denkbar. Übermittelt werden könnte zum Beispiel, wie viele und welche Airbags ausgelöst haben und ob es am Fahrzeug selbst Sensoren gibt, die höhere Spitzenbeschleunigungswerte erleiden mussten als andere Sensoren, also einen besonders stark beschädigten Bereich des Fahrzeuges signalisieren.

Ebenso ist die Auswertung der Sensoren des Elektronischen Stabilisierungsprogrammes (ESP) des Fahrzeuges denkbar, um dadurch die Position des Fahrzeuges nach dem Unfall zu übertragen, also einen eventuellen Überschlag oder ein Umstürzen des Fahrzeuges an die Zentrale zu melden.

Als zusätzliche Ausstattung ist es denkbar, dass der Fahrzeugaufprallwarner ein im Fahrzeug vorhandenes, mobiles Telefon aktiviert und eine für diesen Notfall vorgesehene Nummer anwählt. Dadurch ist alternativ zum GPS die Erfassung des Standortes vom Unfallfahrzeug möglich und bei entsprechender Ausstattung auch die Herstellung einer Sprechverbindung zwischen der zuständigen Unfallzentrale und den Fahrzeuginsassen.

Alternativ kann in den Fahrzeugaufprallwarner die Sendeeinheit eines mobilen Telefons eingebaut werden. Deren Funktion kann darauf beschränkt werden, dass sie im Notfall nach dem Anwählen einer speziellen Notrufnummer ausschließlich eine normierte Unfallmeldung absendet. Diese Unfallmeldung dient zur Erfassung des Unfalls sowie indirekt zur Ermittlung des Unfallortes durch Lokalisierung der mobilen Sendeeinheit von wenigstens zwei Empfangsstationen. Dadurch wird der Einbau eines zusätzlichen GPS-Systems eingespart.

Alle vorbeschriebenen Funktionen des Funksenders sind dann besonders sicher und störungsfrei von anderen Signalen im Funkverkehr zu unterscheiden, wenn nur für diesen Zweck eine ganz bestimmte Frequenz zur Verfügung gestellt wird. Die Erfindung bevorzugt dafür die Frequenz von 433,92 MHz oder 868 Mhz.

Auch in einer einfachen Variante ist es sinnvoll, den Fahrzeugaufprallwarner durch eine manuell betätigbare Taste zu einem mobilen Notrufsystem aufzuwerten. Dabei sollte durch geeignete Gestaltung des Betätigungsorgans eine versehentliche oder spielerische Betätigung durch Kinder möglichst vermieden werden. Denkbar wäre zum Beispiel die Eingabe einer bestimmten Ziffernfolge oder die Betätigung von zwei gleichzeitig zu aktivierende Einrichtungen.

Eine Alternative ist ein Sicherheitsschloss mit einem abziehbaren Schlüssel.

Als eine andere, wesentliche Funktion enthält die Aufgabenstellung der Erfindung die direkte Warnung von weiteren Fahrzeugen, insbesondere den hinterherfahrenden. Dazu enthält der erfindungsgemäße Fahrzeugaufprallwarner einen Funkempfänger, der zum Empfang eines Funkwarnsignals aus dem Funksender eines anderen, verunfallten Fahrzeuges vorgesehen ist. Damit eröffnet sich die Möglichkeit, dass über die Grenzen von Sichtbarkeit und/oder Hörbarkeit hinaus das Unfallfahrzeug seine Meldung ohne den Umweg über und ohne die Zeitverzögerung durch eine zentrale Unfallmeldestelle direkt an nachfolgende Verkehrsteilnehmer weitergibt. Da das Kriterium der Überschreitung eines Beschleunigungsgrenzwertes ein eindeutiges Merkmal für das Eintreten eines Unfalles ist, ist im Unterschied zu einer manuellen Unfallmeldung die direkte und ungefilterte Weitergabe an andere Verkehrsteilnehmer sinnvoll und hilfreich.

Da die bisher von einem Fahrzeug in einer Notsituation nach außen hin abgegebenen Signale sich auf das Bremslicht beschränken und die Warnblinkanlagen der meisten Fahrzeuge manuell eingeschaltet werden müssen, ist ein solches Unfallsignal, dass im Verhältnis zum Prozess des Unfalles in Echtzeit abgegeben wird, für direkt nachfolgende Verkehrsteilnehmer bereits in den Sekunden und Sekundenbruchteilen nach einem Aufprall von Vorteil, besonders in den Fällen, wo ein bereits stattgefundener Aufprall nach hinten hin nicht direkt erkennbar ist, sondern nur indirekt wie z. B. durch abfallende oder wegfliegende Fahrzeugteile, durch aufsteigenden Rauch oder durch ein Schleudern des verunfallten Fahrzeuges erkennbar wird, den all diese Merkmale sind sekundär und treten erst mit einer Zeitverzögerung ein. Im Vergleich dazu erfolgt die Aufprallmeldung durch das Funksignal so frühzeitig, dass dem nachfolgenden Fahrer unter Umständen noch Zeit gegeben wird, um einem Aufprall auszuweichen, oder wenigstens einen Aufprall abmildern zu können.

Da die Meldung eines Unfalles für vorausfahrende Fahrzeuge nur peripher von Interesse ist, für direkt nachfolgende aber von vitaler Bedeutung, schlägt die Erfindung vor, dass das Signal vom Funksender bevorzugt nur zur Rückseite des Fahrzeuges in einem bestimmten Winkel abstrahlbar ist.

Für die Aktivierung dieser Begrenzung kann ein zusätzlicher Schalter am Gerät vorgesehen werden. Alternativ ist auch eine geschwindigkeitsabhängige Aktivierung denkbar.

Im gleichen Sinne sollte der der zusätzliche Funkempfänger vorrangig von der in Fahrtrichtung gesehenen vorderen Seite des Fahrzeuges eintreffende Signale empfangen. Dadurch wird das Ausbreiten von Unfallmeldungen auf eigentlich nicht betroffene Fahrzeugaufprallwarner in vorteilhafter Weise stark eingeschränkt.

Um die von einem Funkempfänger empfangenen Funkwarnsignale für den Fahrer bemerkbar zu machen, muss ebenfalls ein Warnsignal als Sichtwarnsignal und/oder Akustikwarnsignal ausgelöst werden. Dazu ist denkbar, dass zur Information des Fahrers im Innenraum eine Leuchte am Fahrzeugaufprallwarner selbst, eine Warnleuchte am Armaturenbrett und/oder ein Display im Sichtbereich des Fahrers aufleuchtet wird. Zusätzlich ist es sinnvoll, auch in diesem Fall die Warnblinkanlage des Fahrzeuges und seine Bremsleuchten zu aktivieren, damit auch andere Verkehrsteilnehmer gewarnt werden, deren Fahrzeug nicht über einen geeigneten Funkempfänger verfügt.

Mit dem Aktivieren der Warnblinkanlage wird auch die dafür vorgesehene Kontrollleuchte im Sichtbereich des Fahrers aktiviert, wodurch alternativ das Sichtwarnsignal im Gerät des Fahrzeugaufprallwarners entfallen kann.

Als Alternative oder zusätzlich zum Sichtwarnsignal kann der erfindungsgemäße Fahrzeugaufprallwarner auch Akustikwarnsignale auslösen. Dazu zählt die Fahrzeughupe und/oder die Stummschaltung aller im Fahrzeug befindlichen Lautsprecher von Audiosystemen.

Als weitere Alternative können diese Lautsprecher zur Ausgabe eines Tonsignals verwendet werden, sofern der Fahrzeugaufprallwarner nicht über einen eigenen Lautsprecher und/oder ein eigenes, anderes Schallerzeugungsgerät verfügt.

Als Tonsignal sind Töne denkbar, die entweder gleichmäßig erklingen oder in der Lautstärke änderbar oder in der Tonhöhe variierbar sind. In der einfachsten Variante reicht ein einziger Ton. Denkbar sind auch Mehrtonsignale. Eine mögliche Alternative ist zum Beispiel die Nachbildung des für Notfälle reservierten Klanges von Martinshörnern, also der regelmäßige Wechsel von zwei Tönen, deren Frequenz im Abstand von einer Quarte zueinander steht wie es in DIN 14610 definiert ist, oder der Klang einer Sirene.

Zusätzlich kann im Sichtbereich des Fahrers eine blaue Leuchte blinken.

Da die Unfallmeldung für die direkt nachfolgenden Fahrzeuge von besonders hoher Bedeutung ist, jedoch mit zunehmender Entfernung vom verunfallten Fahrzeug auch in ihrer Bedeutung abnimmt, ist es sinnvoll, die Reichweite des Funksignals zu begrenzen. Das bewährteste und einfachste Mittel zur Begrenzung der Reichweite ist eine Begrenzung der Sendeleistung. Zwar schwankt bei gleicher Leistung je nach den Reflektionen in der Umgebung und je nach den von den Funksignalen zu durchdringenden Medien die Reichweite, aber der Aufwand für eine Leistungsbegrenzung ist vergleichsweise gering und verhilft vor allem dazu, dass durch die Wahl möglichst kleiner Bauteile auch die Kosten reduziert werden.

Um bei Sendern kleiner Leistung dennoch auch in größerem Abstand zum Unfallfahrzeug befindliche Fahrzeuge warnen zu können, wie es insbesondere auf Autobahnen und Schnellstraßen sinnvoll ist, schlägt die Erfindung vor, dass beim Empfang eines ersten Funkwarnsignals durch einen Fahrzeugaufprallwarner in einer zweiten Reaktionsstufe ein zweites Funkwarnsignal aussendbar ist.

Dabei empfiehlt die Erfindung, dass das zweite Funkwarnsignal durch eine zusätzliche Information für alle Funkempfänger als ein zweites Signal erkennbar ist. Da in der Praxis die Signale vorrangig nach hinten abgestrahlt und bevorzugt von der Vorderseite aufgenommen werden, wird durch die Kennzeichnung als ein zweites Signal die Information weitergegeben, dass der Unfall zwar nah zum Empfänger geschehen ist, dass die Entfernung aber in den Fällen, in denen das erste Funksignal nicht mehr empfangen worden ist, sondern nur noch ein zweites, die Entfernung zum Unfallort wenigstens so groß sein muss, wie die mittlere Reichweite des Senders, jedoch nicht größer als die doppelte Reichweite des Funksenders ist.

In einer Fortsetzung dieses Gedankens kann beim Empfangen eines zweiten Funkwarnsignals der Funksender ein drittes Warnsignal aussenden, sodass die Informationskette entgegen der Fahrtrichtung auf Fahrzeuge ausgedehnt wird, die sich dem Unfallort nähern. Dabei sollte jedoch die Länge dieser Kette auf ein sinnvolles Maß beschränkt bleiben d. h. also nach dem Empfangen einer bestimmten Anzahl von kaskadisch weitergegebenen Unfallmeldungen an nachfolgende Fahrzeuge kein weiteres Unfallsignal mehr weitergereicht werden.

Es ist denkbar, dass aus der Anzahl der kaskadisch weitergegebenen Funkwarnsignale und der mittleren Reichweite ein Schätzwert für die Entfernung zum Unfallort errechnet und dem Fahrer angezeigt wird.

In einer weiteren, vorteilhaften Ausbaustufe kann der Funkempfänger zusätzlich Funkinformationssignale empfangen, die vor allem für solche Informationen genutzt werden sollten, die für die hinter einem verunfallten Kraftfahrzeug befindlichen Verkehrsteilnehmer relevant sind. Beispiele sind Anweisungen wie "Gasse bilden! "oder "An den rechten Rand fahren!" oder "Unfall voraus". Denkbar sind auch die Weitergabe von Suchanfragen wie "Arzt gesucht" oder "freiwillige Helfer gesucht".

Zum Einbau eines erfindungsgemäßen Fahrzeugaufprallwarners schlägt die Erfindung die Montage auf der Hutablage unterhalb der Rückscheibe oder auf dem Armaturenbrett vor. Vorteile dieser Positionen sind, dass Funksignale durch die Glasscheiben des Fahrzeuges hindurch ungehindert gesendet und empfangen werden können Ein weiterer Vorzug ist, dass erfahrungsgemäß dieser Bereich von Kraftfahrzeugen als letzter beschädigt wird, sodass der Fahrzeugaufprallwarner auch nach schwereren Unfällen noch unbeschädigt ist. Alternativ könnte das Gerät auch auf dem Kofferraumdeckel oder auf dem Fahrzeugdach angebracht werden.

Ebenso denkbar sind alle anderen Orte im Fahrzeug, die zum Einbau von elektronischen Bauelementen geeignet sind, sofern für eine ungehindert sendende und empfangende Antenne gesorgt ist.

Natürlich ist es denkbar, die in zahlreichen Fahrzeugen bereits serienmäßig vorhandenen Crashsensoren über das bereits vorhandene elektrische Netz des Fahrzeuges so auszuwerten, dass sie bei einem Crash die erfindungsgemäßen Sichtwarnsignale und Akustikwarnsignale am Fahrzeug auslösen. Bei dieser Konfiguration wäre dann nur noch eine zusätzliche Sende- und Empfangseinheit hinzuzufügen. Zwar gibt es nach heutigem Stand der Technik, z. B. für das mobile Telefonieren, Funksender und Empfänger an Bord zahlreicher Fahrzeuge, aber mit dem Nachteil einer nur beschränkten Verfügbarkeit, weshalb es als das besondere Verdienst der Erfindung einzustufen ist, im Interesse einer möglichst vollkommenen Verlässlichkeit dafür eine eigene Frequenz und ein eigenes Gerät zu fordern.

Die Ausbildung eines erfindungsgemäßen Fahrzeugaufprallwarners als separate Baueinheit ergibt eine höhere Redundanz des Fahrzeugwarnsystems und damit auch eine erhöhte Wahrscheinlichkeit der Verfügbarkeit einer Warnung bei schweren und extrem schweren Unfällen.

Die Konfiguration als selbstständige Baugruppe, die über verschiedene Fahrzeuge von verschiedenen Herstellern hinweg als standardisiertes Teil genutzt wird, bietet die Chance zu einer Produktion in sehr großen Stückzahlen mit erhöhter Unempfindlichkeit gegenüber extremen Betriebstemperaturen herunter bis zu - 20° und herauf bis zu + 70 °, gegenüber extremen Verzögerungen oberhalb der Ansprechschwelle von 3 - 5 g hinaus sowie gegen Umwelteinflüsse, insbesondere Feuchtigkeit bis hin zu dauernder Betauung und dem Eintauchen in Wasser bei einem Unfall.

In einer vorteilhaften Konfiguration sollte ein erfindungsgemäßer Fahrzeugaufprallwarner mit einem kleinen Akkumulator ausgestattet werden, der im Normalbetrieb des Fahrzeuges vom Bordnetz regelmäßig nachgeladen wird und im Notfall bei einem Ausfall des Bordspannungsnetzes immer noch Mindestfunktionalitäten des Fahrzeugaufprallwarners gewährleistet. Dazu gehören - in dieser Priorität - das Senden eines Funkwarnsignals, das Schließen eines Relais oder anderen Arbeitskontaktes und die Ausgabe eines Warnsignals. Mit dem Relais werden nach dem Unfall solche Warneinrichtungen aktiviert, die noch Zugriff auf eine betriebsbereite Energieversorgung haben.

Für den Fall, dass das elektrische Bordnetz des Fahrzeuges beim Unfall vollständig ausfällt, schlägt die Erfindung vor, dass das Gerät selbst über akustische Warngeber verfügt, wie einen Lautsprecher und/oder insbesondere Elemente mit einem sehr guten Wirkungsgrad wie z. B. einen Piezoschallgeber und/oder hoch effiziente Leuchtelemente wie z. B. LED's (Leuchtdioden).

Für die praktische Realisierung eines erfindungsgemäßen Fahrzeugaufprallwarners bevorzugt die Erfindung im Sinne einer maximalen Verfügbarkeit den Aufbau eines möglichst autonomen Gerätes. Denkbar ist jedoch auch die Integration in andere, häufig in Kraftfahrzeugen vorhandene Elektronikbaugruppen wie Abspielgeräten für Tonträger. Oder in Rundfunkempfänger, Fernsehempfänger oder Navigationsgeräte. In diesen Fällen wäre es ein wirtschaftlicher Vorteil, deren Funkempfänger mit zu benutzen.

Ebenso denkbar und wirtschaftlich vorteilhaft wäre die Integration mit elektronischen Baugruppen, die auch senden müssen, wie z. B. Straßenbenutzungskotrollgeräte, Funktelefone oder Navigationsgeräte, die laufend auf externe Datenquellen zurückgreifen.

Möglich und sinnvoll ist auch der Einbau eines erfindungsgemäßen Fahrzeugaufprallwarners in eine stationäre Notrufsäule. Durch eine Aktivierung der Notrufsäule wird nicht nur eine Warnmeldung an in der Nähe befindliche Fahrzeuge abgesetzt, sondern zugleich eine Unfallwarnung an die Straßenmeisterei oder eine andere Institution abgegeben, die den Notruf empfängt.

Als weitere, vorteilhafte Ausführungsform kann ein Fahrzeugaufprallwarner um die Funktion eines Unfalldatenspeichers erweitert werden. Besonders interessant ist die Speicherung von kinematischen und akustischen Daten des verunfallten Kraftfahrzeuges ab dem Auslösen des Verzögerungssensors und in einer weiteren Ausbaustufe sogar aus einer bestimmten Zeitspanne direkt vor dem Unfallereignis. Diese Kombination bietet sich deshalb an, weil der Fahrzeugaufprallwarner eine besonders unempfindliche und robuste Baugruppe ist, die bevorzugt an einem vergleichsweise sicheren Montageort angebaut wird.

Die Erfindung schlägt vor, dass die Funkwarnsignale, die Sichtwarnsignale und die Akustikwarnsignale nur für eine begrenzte, einstellbare Zeit ausgestrahlt werden, zum Beispiel 5 bis 10 Minuten. Der Vorteil dieser Begrenzung ist, dass der für Notfälle reservierte Frequenzbereich nur so gering wie möglich belastet wird und dass die Störung anderer, unbeteiligter Verkehrsteilnehmer und Anwohner, insbesondere durch das Akustikwarnsignal auf das nötige Minimum beschränkt wird.

Als weitere vorteilhafte Ausführungsform schlägt die Erfindung vor, dass der Fahrzeugaufprallwarner wenigstens drei verschiedene Akustikwarnsignale abstrahlen kann. Dabei ist es sinnvoll, dass das Akustikwarnsignal mit der größten Lautstärke direkt und frei von manuellen Unterbrechungsmöglichkeiten von Verzögerungssensor auslösbar ist. Dadurch wird die Möglichkeit von Manipulationen zum Missbrauch der Warneinrichtung stark reduziert und die Betriebssicherheit erhöht, da so wenige Teile wie möglich involviert sind.

Eine weitere vorteilhafte Ausstattungsvariante ist es, dass das Warnsignal auch ein Sprachsignal einschließt. Dadurch eröffnen sich zahlreiche Möglichkeiten für eine differenziertere Information über das gemeldet Ereignis. Da moderne Fahrzeuge bereits mit Warntönen sehr zahlreich ausgerüstet sind, ist eine sprachliche Meldung, z. B. durch das Wort Achtung eine sinnvolle Unterscheidung. Eine derart kurze Sprachreserve kann mit geringem Aufwand in das englische Wort attention das französische Wort attention oder das italienische Wort attentione übertragen werden.

Eine weitere, den praktischen Nutzwert sehr steigernde Einrichtung sind Wamtasten, durch deren Betätigung je ein zusätzliches Sprachsignal ausgesandt wird für "Hindernis auf Fahrbahn" und/oder "liegengebliebenes Fahrzeug" und/oder "Tiere auf Fahrbahn" und/oder "Falschfahrer" und/oder eine andere spezifische Gefahrensituation. Dadurch ist es möglich, leider recht häufig auftretende Gefahrensituationen rechtzeitig an Betroffene Autofahrer im näheren Umkreis weiter zu geben. Eine Alternative für die Vermittlung dieser Information im empfangenden Fahrzeug ist neben der Sprachmeldung das Aufleuchten eines Textes oder eines Pictogrammes, das zugleich als Betätigungsschalter für das eigene Senden dieser Information gestaltet sein kann.

Wenn der Fahrzeugaufprallwarner so ausgerüstet wird, dass er auch auf Funkfrequenzen sendet und/oder empfängt, die für regional zuständige Institutionen zum Gebrauch bei der KFZ-Unfallhilfe vorgesehen oder sogar exklusiv reserviert sind, bietet sich die zusätzliche Nutzung als Empfänger für Informationen und/oder Weisungen dieser Institutionen an. Denkbar ist, dass z. B. der Fahrzeugaufprallwarner von dafür zugelassenen Sendern und von dazu autorisierten Insitutionen Steuerbefehle empfängt, die dann als Pictogramm und/oder in einem Display darstellbar sind und/oder als Sprachsignal abstrahlbar sind. Beispiele sind: "Gasse bilden!" und/oder "Ganz rechts fahren!" und/oder "Anhalten!" und/oder "Wenden!" und/oder "Notarzt" und/oder "Polizei" und/oder "Zoll" und/oder "Feuerwehr" und/oder "Einsatzfahrzeug".

Wie bereits erwähnt, kann über eine solche Frequenz auch das Steuersignal zur Aktivierung eines Warntones im Innenraum des Fahrzeuges abgesandt werden, dass dem Klang des Martinhornes ähnelt, also einer Tonfolgeanlage, wie sie z. B. in DIN 14610 beschrieben ist. Zusätzlich zu diesem akustischen Signal kann eine blaue Leuchte am Armaturenbrett oder im Sichtbereich des Fahrers aufblinken, wodurch nicht nur der Aufmerksamkeitswert erhöht wird, sondern auch die gesetzliche Vorschrift z. B. für Deutschland erfüllt wird, dass das Einsatzfahrzeug erst dann unbeschränkte Vorfahrt genießt, wenn blaue Blinkleuchte und Martinshorn gleichzeitig aktiviert sind.

Eine besonders wertvolle Zusatzausstattung ist ein erfindungsgemäßer Fahrzeugaufprallwarner in gleicher Form auch für Motorräder. Da schon zahlreiche Motorradfahrer ihren Verletzungen nach einem Unfall nur deshalb erlagen, weil sie durch den Unfall so weit von der Fahrbahn entfernt worden sind, dass ihr Fahrzeug nicht mehr von der Fahrbahn aus sichtbar war, sodass ihnen die dringend benötigte Hilfe nicht rechtzeitig gewährt werden konnte, ist ein erfindungsgemäßer Fahrzeugaufprallwarner für ein Motorrad nicht nur eine sinnvolle Information für nachfolgende Verkehrsteilnehmer, sondern auch eine sehr wertvolle Hilfemeldung mit der ganz dringenden Bitte um sofortige Hilfe.

Damit ein Fahrzeugaufprallwarner funktionssicher an einem Motorrad angebaut werden kann, schlägt die Erfindung als eine Variante vor, dass der Fahrzeugaufprallwarner in einem Gehäuse eingebaut ist, das an einer Außenseite zwei parallel zueinander verlaufende längliche Stege aufweist und über diese Stege hinweg wenigstens ein Metallverschluss oder eine Schiene spannbar ist, der (die) quer zu den Stegen ausgerichtet ist. Mit den beiden parallel zueinander ausgerichteten Stegen, kann das Gehäuse auf ein Rohr des Rahmens vom Motorrad aufgesetzt werden und auf der anderen Seite mit dem Metallverschluss an dem Rahmenrohr verspannt werden. Dadurch ist eine Nachrüstung mit der für den Aufprallsensor gebotenen mechanischen Festigkeit möglich.

Für eine allzeitige Verfügbarkeit sollte dieses Gehäuse schwall- und spritzwassergeschützt sein.

Alternativ kann der Metallverschluss als Schnellverschluss ausgebildet werden, so dass die Verwendung eines Fahrzeugaufprallwarners abwechselnd in mehreren Fahrzeugen möglich ist. So kann z.B. der Motorradfahrer seinen Fahrzeugaufprallwarner auch in seinem Pkw benutzen.

Zur Vermeidung von Fehlmeldungen durch Parkrempler und Windstöße ist es sinnvoll, dass die Meldung des Crashsensors erst ab einer Mindestgeschwindigkeit erfasst wird. Die Erfindung schlägt als sinnvollen Wert für eine Mindestgeschwindigkeit einen Bereich von etwa 55 km/h vor.

Im Folgenden sollen weitere Einzelheiten und Merkmale der Erfindung anhand von Beispielen näher erläutert werden. Diese sollen die Erfindung jedoch nicht einschränken, sondern nur erläutern. Die Figur 1 zeigt in schematischer Darstellung das Prinzipschema eines Auffahrunfalls und der Weitergabe von Warnsignalen.

In Figur 1 sind insgesamt drei Kraftfahrzeuge 1 in der Seitenansicht als Fahrzeugumrisses dargestellt. Von diesen drei Kraftfahrzeugen 1 ist auf das erste Kraftfahrzeug 1 ein zweites Kraftfahrzeug 2 aufgefahren, erkennbar an den Verformungen im Heck des ersten Kraftfahrzeuges und den Falten im vorderen Teil des zweiten Kraftfahrzeuges 1.

Im zweiten sowie im dritten Kraftfahrzeug 1 ist jeweils im Bereich der Hutablage ein Fahrzeugaufprallwarner schematisch dargestellt. Er besteht im unteren Teil aus dem Schalter 3 mit dem auslösenden Verzögerungssensor 2. Ebenfalls ist in der Baugruppe des Fahrzeugaufprallwarners der Funksender 4 integriert, der beim Aufprall ein erstes Funkwarnsignal 41 vor allem nach hinten entgegengesetzt zur Fahrtrichtung der Fahrzeuge ausstrahlt. Dadurch trifft es auf das nachfolgende Kraftfahrzeug 1 und erreicht den Funkempfänger 6, der den Schalter 3 aktiviert und damit dann ein zweites Funkwarnsignal 42 auslöst, das von weiteren Fahrzeugen in der Nähe empfangen wird.

Weil im verunfallten, mittleren Kraftfahrzeug 1 ebenso wie im nachfolgenden, dritten Kraftfahrzeug 1 jeweils der Schalter 3 aktiv ist, wird jeweils ein Sichtwarnsignal 51 ausgelöst, im gezeichneten Beispiel die Warnblinkleuchten des Fahrzeuges. Denkbar ist auch die Aktivierung der Bremsleuchten, der Schlussleuchten, der Fahrleuchten oder der Seitenbeleuchtung.

Zusätzlich aktiviert ist jeweils ein Akustikwarnsignal 52, das z. B. durch das Horn ausgestrahlt wird.

In Figur 1 ist nachvollziehbar, wie das verunfallte Fahrzeug ein erstes Funkwarnsignal 41 abstrahlt, das im nachfolgenden Kraftfahrzeug 1 empfangen wird und dort ein zweites Funkwarnsignal 41 auslöst, das wiederum nach hinten abgestrahlt. wird. Dadurch ist die Verknüpfung von mehreren Fahrzeugen in einer kaskadischen Warnmeldekette möglich, was trotz einer beschränkten Reichweite der Funksender 4 dennoch die frühzeitige Warnung einer großen Anzahl von nachfolgenden Verkehrsteilnehmem über eine Strecke hinweg ermöglicht, die um ein vielfaches länger als die Reichweite eines einzigen Fahrzeugaufprallwarners ist.

### Bezugszeichenliste

- 1: Kraftfahrzeug
- 2: Verzögerungssensor, eingebaut in einem Kfz 1
- 3: Schalter, auslösbar von Verzögerungssensor 1
- 4: Funksender auslösbar von Schalter 3
- 41: erstes Funkwarnsignal, gesendet von Funksender 4 beim Crash des ersten Kfz
- 42: zweites Funkwarnsignal, gesendet vom zweiten Funksender 4 in einem zweiten Kfz nach Empfangen des ersten Funkwarnsignales 41
- 5: Warnsignal, entweder als Sichtwarnsignal 51 und/oder als Akustikwarnsignal 52
- 51: Sichtwarnsignal, ausgelöst vom Verzögerungssensor 2 über Schalter 3
- 52: Akustikwarnsignal, ausgelöst von Verzögerungssensor 2 über Schalter 3
- 6: Funkempfänger zum Empfang der Funkwarnsignale 41 und/oder 42

## Patentansprüche

1. Fahrzeugaufprallwarner zum Einbau in ein Kraftfahrzeug 1, bestehend aus einem Verzögerungssensor 2, durch den etwa parallel zur Fahrbahn gerichtete Verzögerungen erfassbar sind und einem davon aktivierbaren Schalter 3, von dem
- über einen Funksender 4 ein erstes elektromagnetisches Funkwarnsignal 41 und
- ein Warnsignal 5 als ein Sichtwarnsignal 51 und/oder ein Akustikwarnsignal 52 auslösbar sind und einem Funkempfänger 6, durch den
- das Warnsignal 5 auch durch ein gleichartiges Funkwarnsignal eines Funksenders 4 aus einem anderen, aufprallenden Kraftfahrzeug 1 aktivierbar ist und
- in einer zweiten Reaktionsstufe ein zweites Funkwarnsignal 42 aktivierbar ist
**dadurch gekennzeichnet, dass** das zweite Funkwarnsignal 42 durch eine zusätzliche Information für alle Funkempfänger 6 als zweites erkennbar ist.

2. Fahrzeugaufprallwarner nach Anspruch 1, **dadurch gekennzeichnet, dass** beim Empfang eines zweiten Funkwarnsignals 42 durch einen Funkempfänger 6 ein drittes Funkwarnsignal 42 aussendbar ist.

3. Fahrzeugaufprallwarner nach einem der vorhergehenden Ansprüche, **dadurch gekennzeichnet, dass** jedes Funkwarnsignal beim Empfang durch einen Funkempfänger 6 als ein weiteres Funkwarnsignal aussendbar ist, das sich kaskadisch über mehrere Fahrzeugaufprallwarner hinweg bis zu einer bestimmten Anzahl von Reaktionsstufen ausbreitet.

4. Fahrzeugaufprallwarner nach einem der vorhergehenden Ansprüche, **dadurch gekennzeichnet, dass** die Anzahl der kaskadisch weitergegebenen Funksignale für ein aktuell empfangenes Funksignal anzeigbar ist.

5. Fahrzeugaufprallwarner nach einem der vorhergehenden Ansprüche **dadurch gekennzeichnet, dass** der Funksender 4 nur in einem begrenzten Winkel an der in Fahrtrichtung gesehen rückwärtigen Seite des aufprallenden Kraftfahrzeuges 1 Funkwarnsignale abstrahlt.

6. Fahrzeugaufprallwarner nach einem der vorhergehenden Ansprüche, **dadurch gekennzeichnet, dass**
- wenigstens drei verschiedene Akustikwarnsignale 52 aktivierbar sind und
- das Akustikwarnsignal 52 mit der größten Lautstärke direkt und frei von manuellen Unterbrechungsmöglichkeiten vom Verzögerungssensor 52 auslösbar sein kann und
- eines von drei Akustikwarnsignalen 52 für die Polizei oder eine andere, auf der Straße bevorrechtigte Institution reserviert sein kannt.

7. Fahrzeugaufprallwarner nach einem der vorhergehenden Ansprüche **dadurch gekennzeichnet, dass** er wenigstens einen Notwarnknopf aufweist, mit dem je ein Warnsignal 5 auslösbar ist, das auch ein Sprachsignal einschließen kann, wie z.B.
- das deutsche Wort Achtung und/oder
- das englische Wort Attention und/oder
- das französische Wort Attention und/oder
- das italienischen Wort Atencione und/oder
- Hindernis auf Fahrbahn und/oder
- liegengebliebenes Fahrzeug und/oder
- Tiere auf Fahrbahn und/oder
- Falschfahrer und/oder eine andere spezifizierte Gefahrensituation.

8. Fahrzeugaufprallwarner nach einem der vorhergehenden Ansprüche **dadurch gekennzeichnet, dass** er auch auf Funkfrequenzen sendet und/oder empfängt, die für regional zuständige Institutionen zum Gebrauch bei der Kfz-Unfallhilfe reserviert sind und darüber Informationen und/oder Weisungen empfangbar und in optische und /oder akustische Signale umsetzbar sein können, die als ein Piktogramm und/oder als ein Text in einem Display darstellbar und/oder als Sprachsignal abstrahlbar sind wie z.B.:
- Gasse bilden! und/oder
- Ganz rechts fahren! und/oder
- Anhalten! und/oder
- Wenden! und/oder
- Notarzt und/oder
- Polizei und/oder
- Zoll und/oder
- Feuerwehr und/oder
- Einsatzfahrzeug.

9. Fahrzeugaufprallwarner nach dem vorhergehenden Anspruch 18; **dadurch gekennzeichnet, dass** Funksignale empfangbar sind, die eine bestimmte Tonfolge aktivieren, wie z.B. gemäß DIN 14610, die umgangssprachlich als Martinshorn bezeichnet wird und dabei zusätzlich eine blaue Blinkleuchte einschaltbar sein kann.

10. Fahrzeugaufprallwarner nach einem der vorhergehenden Ansprüche **dadurch gekennzeichnet, dass** die Sendeleistung des Funksenders 4 auf einen bestimmten Grenzwert beschränkt ist.

11. Fahrzeugaufprallwarner nach einem der vorhergehenden Ansprüche **dadurch gekennzeichnet, dass** der Funkempfänger 6 zusätzliche Funkinformationssignale empfangen kann, mittels derer Informationen übermittelt werden können, die für die hinter einem verunfallten Kraftfahrzeug 1 befindlichen Verkehrsteilnehmer relevant sind.

12. Fahrzeugaufprallwarner nach einem der vorhergehenden Ansprüche **dadurch gekennzeichnet, dass** er zusätzlich zum Empfang von öffentlichem Rundfunk und/oder öffentlichem Fernsehen ausgerüstet ist

13. Stationäre Notrufsäule, **dadurch gekennzeichnet, dass** darin ein Fahrzeugaufprallwarner nach einem der vorhergehenden Ansprüche eingebaut ist und bei Empfang eines Funkwarnsignales die Straßenmeisterei oder eine andere, zuständige institution aktiviert werden kann.

14. Fahrzeugaufprallwarner nach einem der vorhergehenden Ansprüche **dadurch gekennzeichnet, dass** er zusätzlich als Straßenbenutzungskontrollgeräten und/oder Funktelefon und/oder Navigationsgerät nutzbar ist und/oder über den Funksender 4 zusätzlich
- die derzeitige geographische Position des Kraftfahrzeuges 1 und/oder
- Informationen über die vor und nach dem Unfall belegten Sitze des Kraftfahrzeuges 1 versendbar sind.

15. Fahrzeugaufprallwarner nach einem der vorhergehenden Ansprüche **dadurch gekennzeichnet, dass** damit kinematische und/oder akustische Daten des verunfallten Kraftfahrzeuges ab dem Auslösen des Verzögerungssensors und/oder aus einer bestimmten Zeitspanne davor speicherbar und nach dem Unfall wieder abrufbar sind.

16. Fahrzeugaufprallwarner nach einem der vorhergehenden Ansprüche, **dadurch gekennzeichnet, dass** von ihm die aktuelle Geschwindigkeit des Fahrzeuges erfassbar ist und erst oberhalb eines Geschwindigkeitsmindestwertes, wie z.B. 45 km/h bis 50 km/h ein Warnsignal abgebbar ist.

17. Fahrzeugaufprallwarner nach einem der vorhergehenden Ansprüche, **dadurch gekennzeichnet, dass** zusätzlich die Sendeeinheit eines mobilen Telefons eingebaut ist,
- durch die im Notfall eine Notrufnummer anwählbar ist und
- eine normierte Unfallmeldung absendbar ist und/oder
- weitere Daten aus anderen Sensoren des Kraftfahrzeuges 1 absendbar sind.

18. Fahrzeugaufprallwarner nach einem der vorhergehenden Ansprüche, **dadurch gekennzeichnet, dass** er als selbstständige Baugruppe ausgeführt ist,
- die über ein flexibles Kabel mit einem genormten Stecker, wie z.B. einem Stecker für Zigarettenanzünder und/oder
- einem eigenen Akkumulator zur Energieversorgung ausgerüstet sein kann.

## Claims

1. Vehicle impact warning device for installation in a motor vehicle 1, comprising a deceleration sensor 2, by means of which decelerations in a direction approximately parallel to the roadway can be detected and a switch 3 that can be activated by the deceleration sensor, by means of which
- a first electromagnetic radio warning signal 41 via a radio transmitter 4, and
- a warning signal 5 either as a visible warning signal 51 and/or as an acoustic warning signal 52 can be triggered, and a radio receiver 6, by means of which
- the warning signal 5 can also activated by a similar radio warning signal 41 of a radio transmitter 4 from another, impacting motor vehicle 1, and
- in a second reaction stage, a second radio warning signal 42 can be activated
**characterised in that** the second radio warning signal 42 is recognizable as a second signal by additional information for all radio receivers 6.

2. Vehicle impact warning device according to claim 1, **characterised in that,** on reception of a second radio warning signal 42 by a radio receiver 6, a third radio warning signal 42 can be transmitted.

3. Vehicle impact warning device according to one of the preceding claims, **characterised in that** each radio warning signal 42, on reception, can be transmitted by a radio receiver 6 as a further radio warning signal, which propagates in a cascade over a plurality of vehicle impact warning devices up to a particular number of reaction stages.

4. Vehicle impact warning device according to one of the preceding claims, **characterised in that** the number of radio signals transmitted in a cascade can be displayed for a current received radio signal.

5. Vehicle impact warning device according to one of the preceding claims, **characterised in that** the radio transmitter 4 only emits a radio warning signal in a restricted angle at the reverse side, as seen in the travel direction, of the impacting motor vehicle 1.

6. Vehicle impact warning device according to one of the preceding claims, **characterised in that**
- at least three different acoustic warning signals 52 can be activated and
- the acoustic warning signal 52 with the greatest sound volume can be initiated directly and free of manual interruption by the deceleration sensor 52 and
- one of three acoustic warning signals 52 can be reserved for the police or another institution having authority on the road.

7. Vehicle impact warning device according to one of the preceding claims, **characterised in that** it has at least one emergency warning button, with which a warning signal 5 in each case can be initiated, which may also include a voice signal, for example
- the German word "Achtung" and/or
- the English word "attention" and/or
- the French word "attention" and/or
- the Italian word "atencione" and/or
- obstruction on the carriageway and/or
- stationary vehicle and/or
- animals on the carriageway and/or
- wrong-way driver and/or
- another specified hazard situation.

8. Vehicle impact warning device according to one of the preceding claims, **characterised in that** it also transmits and/or receives on radio frequencies that are reserved for regionally authorized institutions for use in road accident assistance and moreover information and/or instructions can be received and can be converted into optical and/or acoustic signals, which are representable as a pictogram and/or as a text on a display and/or can be transmitted as voice signals, for example
- "clear a path!" and/or
- "drive at the right!" and/or
- "stop!" and/or
- "turn around!" and/or
- "ambulance" and/or.
- "police" and/or
- "customs" and/or
- "fire service" and/or
- "emergency vehicle"

9. Vehicle impact warning device according to the preceding claim 8, **characterised in that** radio signals can be received, which activate a particular tone sequence, such as that according to DIN 14610 colloquially called a "Martin horn" and at the same time a blue flashing light can additionally be switched on.

10. Vehicle impact warning device according to one of the preceding claims, **characterised in that** the transmission power of the radio transmitter 4 is limited to a particular threshold value.

11. Vehicle impact warning device according to one of the preceding claims, **characterised in that** the radio receiver 6 can receive additional radio information signals, by means of which information can be conveyed that is relevant for road users behind a motor vehicle 1 that has been involved in an accident.

12. Vehicle impact warning device according to one of the preceding claims, **characterised in that** it is additionally equipped for receiving public broadcasts and/or public television.

13. Stationary emergency telephone station, **characterised in that** a vehicle impact warning device according to one of the preceding claims is installed therein and when a radio warning signal is received, the highway maintenance department or another appropriate institution can be activated.

14. Vehicle impact warning device according to one of the preceding claims, **characterised in that** it is additionally useable as road-use control equipment and/or a radio telephone and/or navigation equipment, and /or
- the geographical position of the motor vehicle 1 and/or
- information about the seats of the motor vehicle 1 occupied before and after the accident can be transmitted.

15. Vehicle impact warning device according to one of the preceding claims, **characterised in that** kinematic and/or acoustic data of the vehicle that has experienced the accident from the initiation of the deceleration sensor and/or from a particular time span thereafter can be stored and retrieved again after the accident.

16. Vehicle impact warning device according to one of the preceding claims, **characterised in that** it can register the current speed of the vehicle and emit a warning signal only above a minimum speed value, for example 45 km/h to 50 km/h.

17. Vehicle impact warning device according to one of the preceding claims, **characterised in that** the transmission unit of a mobile telephone is additionally installed,
- by means of which an emergency telephone number can be dialled in an emergency, and
- a standardised accident report can be transmitted and/or
- further data from other sensors of the motor vehicle 1 can be transmitted.

18. Vehicle impact warning device according to one of the preceding claims, **characterised in that** it is designed as a stand-alone module, which can be equipped
- via a flexible cable, with a standardised plug, for example a plug for a cigarette lighter and/or
- an own rechargeable battery for the power supply.

## Revendications

1. Avertisseur de collision frontale pour véhicule automobile destiné à être monté dans un véhicule automobile 1, constitué d'un capteur de retard 2 capable de détecter les retards dirigés à peu près parallèlement à la route, et d'un interrupteur 3 pouvant être activé par ce dernier, capable de déclencher
■ un premier signal radio électromagnétique 41 par l'intermédiaire d'un émetteur radio 4 et
■ un signal d'avertissement 5 en tant que signal d'avertissement visuel 51 et/ou un signal d'avertissement acoustique 52 et un récepteur radio 6 capable d'activer
■ le signal d'avertissement 5, également par le signal d'avertissement radio similaire d'un émetteur radio 4 provenant d'un autre véhicule automobile 1 entrant en collision et
■ capable d'activer un second signal d'avertissement radio 42 dans un deuxième niveau de réaction
**caractérisé par le fait que** le second signal d'avertissement radio 42 peut être reconnu en deuxième pour tous les récepteurs radio 6 grâce à une information supplémentaire.

2. Avertisseur de collision frontale pour véhicule automobile selon la revendication 1 **caractérisé par le fait qu'**un troisième signal d'avertissement radio 42 peut être émis par un récepteur radio 6 lors de la réception.

3. Avertisseur de collision frontale pour véhicule automobile selon la revendication 1 **caractérisé par le fait que** chaque signal d'avertissement radio, lors de la réception par un récepteur radio 6, peut être émis en tant que signal d'avertissement radio qui se répand en cascade sur plusieurs avertisseurs de collision frontale pour véhicule automobile jusqu'à un certain nombre de niveaux de réactions.

4. Avertisseur de collision frontale pour véhicule automobile selon une des revendications précédentes, **caractérisé par le fait que** le nombre des signaux radios transmis en cascade peut être affiché pour un signal radio actuellement réceptionné.

5. Avertisseur de collision frontale pour véhicule automobile selon une des revendications précédentes, **caractérisé par le fait que** l'émetteur radio 4 émet des signaux d'avertissement radio seulement dans un angle limité sur le côté arrière vu depuis la direction suivie par le véhicule automobile 1 entrant en collision.

6. Avertisseur de collision frontale pour véhicule automobile selon une des revendications précédentes, **caractérisé par le fait**
■ qu'au moins trois différents signaux d'avertissement acoustiques 52 peuvent être activés et
■ que le signal d'avertissement acoustique 52 ayant la plus grande intensité acoustique peut être déclenché directement et sans possibilité d'interruption manuelle par le capteur de retard 52 et
■ qu'un des trois signaux d'avertissement acoustiques 52 peut être réservé à la police ou à une autre institution ayant la priorité sur la route.

7. Avertisseur de collision frontale pour véhicule automobile selon une des revendications précédentes, **caractérisé par le fait qu'**il présente au moins un bouton d'avertissement d'urgence capable de déclencher chaque signal d'avertissement 5, qui peut également inclure un signal linguistique, comme p. ex.
■ le mot allemand Achtung et/ou
■ le mot anglais Attention et/ou
■ le mot français Attention et/ou
■ le mot italien Attenzione et/ou
■ obstacle sur la route et/ou
■ véhicule à l'arrêt et/ou
■ animaux sur la chaussée et/ou
■ conducteur roulant en sens inverse et/ou toute autre situation de danger spécifiée.

8. Avertisseur de collision frontale pour véhicule automobile selon une des revendication précédentes, **caractérisé par le fait qu'**il émet et/ou réceptionne aussi sur des fréquences radio réservées à l'usage d'institutions compétentes, au niveau régional, dans le domaine des secours en cas d'accidents de la route et est capable de recevoir des instructions et/ou de les convertir en signaux optiques et/ou acoustiques, qui peuvent être représentés sur un écran sous la forme de pictogrammes et/ou de texte et/ou peuvent être émis sous forme d'un signal linguistique, comme p. ex. :
■ Formez une ruelle et/ou
■ Serrez à droite et/ou
■ Arrêtez-vous et/ou
■ Tourner et/ou
■ Médecin d'urgence et/ou
■ Police et/ou
■ Douane et/ou
■ Pompiers et/ou
■ Véhicule d'intervention.

9. Avertisseur de collision frontale pour véhicule automobile selon la revendication 8 précédente, **caractérisé par le fait qu'**on peut réceptionner des signaux radio qui activent une certaine suite de sons, comme p. ex. selon la norme DIN 14610, que l'on désigne vulgairement par le terme de sirène et qu'on peut simultanément enclencher un voyant clignotant bleu.

10. Avertisseur de collision frontale pour véhicule automobile selon une des revendications précédentes, **caractérisé par le fait que** la puissance d'émission de l'émetteur radio 4 est limitée à une certaine valeur limite.

11. Avertisseur de collision frontale pour véhicule automobile selon une des revendications précédentes, **caractérisé par le fait que** le récepteur radio 6 peut réceptionner des signaux d'information radio supplémentaires, au moyen desquels on peut transmettre des informations pertinentes pour un usager de la route se trouvant derrière un véhicule accidenté 1.

12. Avertisseur de collision frontale pour véhicule automobile selon une des revendications précédentes, **caractérisé par le fait qu'**il est équipé en outre pour réceptionner la radio publique et/ou la télévision publique.

13. Borne de détresse, **caractérisée par le fait qu'**un avertisseur de collision frontale pour véhicule automobile selon une des revendications précédentes y est incorporé et qu'en cas de réception d'un signal d'avertissement radio la voirie ou toute autre institution compétente peut être activée.

14. Avertisseur de collision frontale pour véhicule automobile selon une des revendications précédentes, **caractérisé par le fait qu'**il peut être en outre utilisé en tant qu'appareil de contrôle de l'utilisation de la route et/ou de téléphone radio et/ou d'appareil de navigation et/ou qu'il est en outre possible d'envoyer, par l'intermédiaire de l'émetteur radio,
■ la position géographique actuelle du véhicule automobile 1 et/ou
■ des informations sur les sièges occupés avant et après l'accident du véhicule automobile 1.

15. Avertisseur de collision frontale pour véhicule automobile selon une des revendications précédentes, **caractérisé par le fait que** l'on peut, grâce à lui, enregistrer des données cinématiques et/ou acoustiques du véhicule automobile accidenté à partir du déclenchement du capteur de retard et/ou à partir d'une certaine plage de temps avant ce dernier et qu'on peut les appeler à nouveau après l'accident.

16. Avertisseur de collision frontale pour véhicule automobile selon une des revendications précédentes, **caractérisé par le fait qu'**il peut enregistrer la vitesse actuelle du véhicule automobile qu'un signal d'avertissement ne peut être émis qu'au dessus d'une valeur minimale de vitesse, comme p. ex. 45 km/h à 50 km/h.

17. Avertisseur de collision frontale pour véhicule automobile selon une des revendications précédentes, **caractérisé par le fait que** l'unité émettrice d'un téléphone mobile y est incorporée,
■ grâce à laquelle il est possible, en cas d'urgence, d'appeler un numéro d'appel d'urgence et
■ un message normé d'accident peut être envoyé et/ou
■ d'autres données provenant d'autres capteurs du véhicule automobile 1.

18. Avertisseur de collision frontale pour véhicule automobile selon une des revendications précédentes, **caractérisé par le fait qu'**il est exécuté sous la forme d'un sous-ensemble autonome pouvant être
■ équipé par l'intermédiaire d'un câble soule avec une fiche mâle normée, comme p. ex. une fiche mâle pour allume-cigares et/ou
■ un accumulateur pour l'alimentation électrique.
